# EUROPÄISCHE PATENTSCHRIFT

(11) **EP 0 482 158 B1**
(45) Veröffentlichungstag und Bekanntmachung des Hinweises auf die Patenterteilung: **17.08.1994**
(21) Anmeldenummer: 91908781.7
(22) Anmeldetag: 08.05.1991
(51) Int. Cl.: E21B 19/10, B25B 1/24

(54) **VORRICHTUNG ZUM EINLEITEN VON KRÄFTEN IN BEWEGBARE KÖRPER**
DEVICE FOR TRANSMITTING FORCES TO MOBILE BODIES
DISPOSITIF POUR L'INTRODUCTION DE FORCES DANS DES CORPS MOBILES

(30) Priorität: 11.05.1990 DE 4015121; 18.03.1991 DE 4108760
(43) Veröffentlichungstag der Anmeldung: 29.04.1992
(73) Patentinhaber: Weatherford Oil Tool GmbH, 30855 Langenhagen (DE)
(72) Erfinder: JÄNSCH, Manfred, D-3008 Garbsen 5 (DE)
(74) Vertreter: Arendt, Helmut, Dipl.-Ing.
(86) Internationale Anmeldenummer: DE9100377
(87) Internationale Veröffentlichungsnummer: WO9118181

(56) Entgegenhaltungen:
- DE-C- 705 856
- DE-C- 806 426
- GB-A- 489 305
- GB-A- 2 011 028
- US-A- 1 650 101
- US-A- 2 765 000
- US-A- 2 793 136
- US-A- 3 368 252
- US-A- 3 799 010

## Beschreibung

Die Erfindung betrifft eine Vorrichtung zum Einleiten von translatorischen Kräften und/oder Drehmomenten in bewegbare Körper mit einer zwischen den kraftübertragenden Teilen und den bewegbaren Körpern angeordneten Schicht oder Zwischenlage aus einem elastomeren Material.

Beim Einsatz von Vorrichtungen vorgenannter Art müssen erhebliche Klemmkräfte erzeugt werden, um beispielsweise schwere Teile heben oder auch nur verschieben zu können. Große Drehmomente werden ferner benötigt, um beispielsweise Rohre miteinander zu verschrauben bzw. zu lösen. Zur sicheren Übertragung der Klemmkräfte auf die bewegbaren Körper werden vielfach Messer verwendet, mit denen die Klemmbacken bestückt sind. Die Messer oder andere, die örtliche Flächenpressung erheblich vergrößernde Elemente verletzen häufig die Oberflächen der zu bewegenden, starren Körper oder führen zu unerwünschten Einprägungen, so daß die beschädigten Körperoberflächen verstärkt einer Korrosion ausgesetzt sind. In der Ölfeldtechnik wird aus diesem Grunde zunehmend Edelstahl für Bohrlochrohre verwendet. Deshalb wird aus Kostengründen Wert auf eine lange Lebensdauer gelegt. Nachteilig ist ferner, daß sich die Klemmbackenmesser nach dem Einpressen in das Material und dem Absetzen der Anpreßkräfte häufig nur schwer von den erfaßten Flächen der zu bewegenden Körper lösen. Insbesondere betroffen hiervon ist das Lösen von Klemmessern von einem Rohr nach einem Entschraubungsvorgang, denn nach dem vollständigen Lösen eines Rohres von einem Anschlußstück ist es sehr schwierig, durch eine Drehrichtungsumkehr die Klemmbacken vom entschraubten Werkstück abzunehmen; da ein Gegenmoment nicht mehr vorhanden ist.

Nach der US-A-3 799 010 ist es bekannt, zur Verbesserung der Drehmomentübertragung zwischen den kraftübertragenden Teilen und zu drehenden Körpern einen elastischen Ring zu setzen. Da es sich bei den kraftübertragenden Teilen um eine Gliederkette handelt, wird durch die Einlage des elastischen Ringes die kraftschlüssige Verbindung verbessert. Zusätzlich besteht die Möglichkeit, die kraftschlüssige Verbindung zwischen dem elastischen Ring und einem zu drehenden Rohr mit der von messerförmigen, metallischen Körpern zu kombinieren. Zu diesem Zweck ist der Ring aus einem elastischen Material mit axial gerichteten Schlitzen versehen, die den Ring von dem Außenumfang bis zum Innenumfang durchsetzen. In die axial gerichteten Schlitze werden die metallischen Körper eingesetzt, die an ihren beiden, aus der Umfangs- und der Innenfläche überstehenden Seiten mit zugeschärften Kanten versehen sind. Die inneren Kanten drücken sich bei der Kraftaufnahme in das Material des zu drehenden Rohres. Eine Verletzung der Rohroberfläche ist dadurch nicht zu umgehen.
Die US-A-2 765 000 zeigt einen Abstandshalter zum Halten von Innenrohren in Außenrohren. Sie verfügen über die Reibung zwischen den Anlageflächen erhöhende Partikel, die mit ihrer Unterlage an den Abstandshaltern, beispielsweise durch Klebung, verbunden sind. Bei der Aufnahme größerer Anpreßkräfte verletzen die scharfkantigen Partikel die Rohroberfläche. Beim übertragen dynamischer Kräfte würden die Oberflächenverletzungen zweifellos erheblich größer.

Der Erfindung liegt die Aufgabe zu Grunde, eine Vorrichtung nach dem eingangs genannten Gattungsbegriff so auszubilden, daß ein beschädigungsfreier Angriff der Klemmbacken an den Oberflächen der zu erfassenden und zu bewegenden Körper ermöglicht wird. Die erfindungsgemäße Lösung zeichnet sich dadurch aus, daß das elastomere Material in Form von Einlagen in Klemmbacken der Vorrichtung angeordnet ist und als Trägermaterial für eine Vielzahl von darin eingebetteten harten Teilchen mit gegen die Anlageflächen der zu klemmenden Körper gerichteten Spitzen dient.

Die Erfindung ermöglicht die übertragung großer senkrecht zu den Klemmkräften gerichteter translatorischer Kräfte oder großer Drehmomente auf starre, zu bewegende Körper, ohne deren Oberflächen zu verletzen und dadurch einer erhöhten Korrosion auszusetzen und zwar weitgehend unabhängig vom verwendeten Material. Es können ohne Nachteile auch Körper aus Kunststoff erfaßt werden. Dieser Vorteil wird durch einen breitflächigen, kombinierten Reib- und Formschluß erreicht, wobei die Elastizität des Trägermaterials für einen vollflächigen Kontakt zwischen der Einlage und den zu erfassenden Oberflächen auch dann sorgt, wenn diese von einer genauen ebenen bzw. zylindrischen Gestalt abweichen und beispielsweise Bereiche größerer oder geringerer Unebenheiten bzw. Krümmungen aufweist.

Von besonderem Vorteil ist die Verwendung nadelförmiger Elemente, die in das Trägermaterial eingebettet sind. Die angriffsseitigen Enden der Nadeln reichen im wesentlichen bis an die am zu bewegenden Körper anliegende Fläche der Einlage, während vorzugsweise die klemmbackenseitigen Enden der Nadeln mit Abstand vor der Anlagefläche der elastomeren Einlagen an den Klemmbacken enden. Das zwischen den klemmbackenseitigen Nadelenden und den Klemmbacken befindliche elastomere Material kann für einen Ausgleich bei Unebenheiten der zu klemmenden Teile sorgen, da bei hohem Druck elastomeres Material seitlich nachflienen kann.

Anstelle der Nadeln können andere harte Partikel kornförmiger Gestalt verwendet werden. Hierfür eignen sich Kristallkörner gleicher oder verschiedener Größe aus Diamant, Glas, Korund, Quarz, Keramik und dergleichen.

Weitere, die Erfindung vorteilhaft gestaltende Merkmale sind in den Unteransprüchen angegeben.

In der Zeichnung sind Ausführungsbeispiele der Erfindung zum übertragen von Kräften auf zu bewegende Körper rein schematisch dargestellt und nachstehend erläutert.

Es zeigen:
- Fig. 1: den Querschnitt durch ein Rohr mit dieses umfassenden Klemmbacken,
- Fig. 2: den Längsschnitt A-B durch die Vorrichtung gemäß Fig. 1,
- Fig. 3: eine vergrößerte Darstellung eines Bereichs des Längsschnitts A-B,
- Fig. 4: die vergrößerte Draufsicht auf einen Teil der Einlage mit eingebetteten nadelförmigen Teilen,
- Fig. 5: die Anordnung von nadelförmigen Teilen mit einer Neigung zur radialen Richtung,
- Fig. 6: die vergößerte Darstellung eines Längsschnittbereichs einer Einlage mit eingebetteten körnigen Partikeln,
- Fig. 7: den Querschnitt durch eine Rohrkeilklemme mit Einlagen mit eingebetteten nadelförmigen Teilen,
- Fig. 8: einen Längsschnitt durch die Rohrkeilklemme nach Fig. 7 und
- Fig. 9: Einzelteile der Rohrkeilklemme in schaubildlicher Darstellung.

Bei dem Ausführungsbeispiel nach Fig. 1 wird ein Rohrabschnitt 1 von einer Klemmbacke 2 umfaßt, welche aus einem Spannkörper 3 und einer Backenschale 4 zur Aufnahme einer Einlage 5 aus einem elastomeren Material besteht. Der Spannkörper 3 zeigt scharnierartige Befestigungslaschen 3a zwischen welche die Laschen nicht dargestellter, hebelartiger Halteelemente greifen, die durch Einschieben eines Bolzens durch die Bohrungen 6 gesichert werden. Die Schale 4 bildet zusamenn mit der Oberfläche des Rohres 1, den stirnseitigen Endringen 7 sowie Längsleisten 8 eine Kammer zur Aufnahme der Einlagen 5.

Die Einlage 5 aus elastomerem Material enthält gemäß Fig. 1 und 4 radial ausgerichtete Nadeln 9, deren radial äußere Enden mit Abstand vor der Backenschale 4 enden. Das elastomere Material 10 in diesem Bereich hat daher die Möglichkeit, bei Unebenheiten der zu verschraubenden Teile unter hohem Druck seitlich zu versetzen und die Unebenheiten zu kompensieren. Bei dem Ausführungsbeispiel nach Fig. 5 sind Nadeln 11 mit einer Neigung zur Radialrichtung eingebettet. Ihr Verlauf zeigt im radial äußeren Bereich eine Unstetigkeitsstelle 11a in Form eines Knickpunktes, der zu einem radial gerichteten Bereich überleitet. Die Nadeln sind dadurch besser in der Lage, seitlich ausweichen zu können, sofern dieses durch nicht vollständig gleichmäßige Oberflächen, an denen die Einlage anliegt, notwendig sein sollte. Die Nadeln sind dadurch gleichsam federnd ausgebildet. Als geeignete Materialien für die Nadeln können Metalle auf Eisen- und Nichteisenbasis genannt werden. Denkbar sind auch Nadeln aus Kunststoff genügender Härte. Diese können zu einer besonders schonenden Behandlung der zur erfassenden Oberflächen beim übertragen hoher Drehmomente führen. Bei allen stabförmigen Teilen wird ein zu weitgehendes Ausweichen oder Knicken durch den allseitig wirkenden Druck des Trägermaterials verhindert.

Bei dem Ausführungsbeispiel nach Fig. 6 enthält das elastomere Material der Einlage 5 körnige Partikel 12, beispielsweise Diamantstaubkörner. Geeignet sind andere kristallförmige Materialien, wie Quarz, Glas, Korund, Keramik und dergleichen.

Die Einlagen 5 können gemeinsam einen Umfassungswinkel von fast 360° bilden, so daß nur geringfügige, d.h. schlitzförmige Freiräume 13 entstehen, die zur Gewährleistung einer ausreichenden Anpreßkraft vorhanden sein müssen. In Verbindung mit dem großen Umfassungswinkel kann die Flächenpressung durch die Länge der Einlagen bestimmt werden, so daß Einlagen gefertigt werden können, deren Flächenpressung dem jeweiligen Rohrmaterial gerecht wird.
Bei der Vorrichtung nach Fig. 7 bis 9 ist die das Rohr 20 umfassende Einlage in drei Segmente 21a bis 21c unterteilt. Jedes Segment ist in einem mehrteiligen Adapter 23a bis 23c formschlüssig befestigt. Die Adapter 23a bis 23c sind formschlüssig über schwalbenschwanzförmige Nuten 24 und entsprechend ausgebildete Federn 25 mit Keilen 26a bis 26c verbunden.
Durch Endringe 27 und Längsleisten 28 werden an den Adapterelementen 23 kammerförmige Aufnahmeräume für die Einlagen 21 mit ihren starren Schalen 22 gebildet. Die Einlagen sind somit sowohl gegen Verdrehung, als auch gegen Verschiebung in Längsrichtung gesichert.
Im montierten Zustand liegen die Keile 26 mit ihren äußeren Mantelflächen in einer keilförmig ausgebildeten öffnung 32 eines Gehäuseringes der gesamten Rohrkeilklemme. Durch die Gewichts- kraft des Rohrstrangs 30 in Richtung des Pfeiles 31 schieben sich alle an der Rohrkeilklemme beteiligten Elemente ineinander und halten den Rohrstrang nach dem Lösen eines Elevators am oberen Rohrstrangende, ohne daß der Außenmantel des Rohrstrangs durch Einschnitte oder Einkerbungen messerartiger Werkzeuge beschädigt wird.

## Patentansprüche

1. Vorrichtung zum Einleiten von translatorischen Kräften und/oder Drehmomenten in bewegbare Körper mit einer zwischen den kraftübertragenden Teilen und den bewegbaren Körpern angeordneten Schicht- oder Zwischenlage aus einem elastomeren Material, dadurch gekennzeichnet, daß das elastomere Material in Form von Einlagen in Klemmbacken der Vorrichtung angeordnet ist und als Trägermaterial für eine Vielzahl von darin eingebetteten Teilchen mit gegen die Anlageflächen der zu klemmenden Körper gerichteten Spitzen dient.

2. Vorrichtung nach Anspruch 1, dadurch gekennzeichnet, daß in das Trägermaterial Nadeln (9, 11) eingebettet sind, deren angriffsseitige Enden wenigstens bis zum Innenumfang der Einlagen reichen.

3. Vorrichtung nach Anspruch 2, dadurch gekennzeichnet, daß die Nadeln (11) mit einer von der radialen Richtung abweichenden Neigung im Trägermaterial angeordnet sind.

4. Vorrichtung nach Anspruch 2 oder 3, dadurch gekennzeichnet, daß die Nadelkontur eine Unstetigkeitsstelle (11a) aufweist.

5. Vorrichtung nach den Ansprüchen 2 bis 4, dadurch gekennzeichnet, daß die klemmbackenseitigen Enden der Nadeln mit Abstand vor den Anlageflächen der elastomeren Einlagen an den Klemmbacken enden.

6. Vorrichtung nach Anspruch 1, dadurch gekennzeichnet, daß die eingebetteten Teilchen körnige Partikel sind und aus einem der Materialien Diamant, Glas, Keramik, Korund, Quarz bestehen.

7. Vorrichtung nach Anspruch 6, dadurch gekennzeichnet, daß die körnigen Partikel aus einem Gemisch der Materialien Diamant, Glas, Keramik, Korund, Quarz bestehen.

8. Vorrichtung nach einem der Ansprüche 1, 6, 7, dadurch gekennzeichnet, daß die körnigen Partikel annähernd von gleicher Größe sind.

9. Vorrichtung nach einem der Ansprüche 1, 6, 7, dadurch gekennzeichnet, daß die körnigen Partikel unterschiedliche Größen haben.

10. Vorrichtung nach einem der Ansprüche 1 bis 9, dadurch gekennzeichnet, daß die Einlagen in die Klemmbacken eingeklebt sind.

11. Vorrichtung nach einem der Ansprüche 1 bis 10, dadurch gekennzeichnet, daß die Einlagen und die Klemmbacken mit einer senkrecht zur Kraftübertragungsrichtung gerichteten Profilierung zur formschlüssigen Verbindung ineinandergreifen.

12. Vorrichtung nach einem der Ansprüche 1 bis 11, dadurch gekennzeichnet, daß die Einlagen in kammerförmigen Ausnehmungen der Klemmbacken angeordnet sind.

13. Vorrichtung nach einem der Ansprüche 1 bis 12, dadurch gekennzeichnet, daß die Klemmbacken mit den Einlagen zum Umfassen ringförmiger Teile schalenförmig ausgebildet sind.

14. Vorrichtung nach Anspruch 13, dadurch gekennzeichnet, daß der Umfassungswinkel einer Klemmbacke mit Einlage annähernd 180° beträgt.

15. Vorrichtung nach Anspruch 13, dadurch gekennzeichnet, daß die Einlage (21) in einem mehrteiligen Adapter (23) angeordnet und die Adapterteile in Keilen (26) einer Rohrkeilklemme zum Ablassen und Halten eines Rohrstranges (30) befestigt sind.

16. Vorrichtung nach Anspruch 15, dadurch gekennzeichnet, daß die Adapterteile (23a - 23b) formschlüssig mit den Keilen verbunden sind.

17. Vorrichtung nach einem der Ansprüche 13, 15, 16, dadurch gekennzeichnet, daß die Adapterteile mit den Einlagen einen Umfassungswinkel von etwa 120° aufweisen.

## Claims

1. A device for introducing translatory forces and/or torques into movable members, having a coating or intermediate layer of an elastomeric material disposed between the force transmitting parts and the movable members, characterized in that the elastomeric material is disposed in the form of inserts in clamping jaws of the device and acts as a support material for a plurality of particles embedded therein and having tips directed towards the bearing faces of the members to be clamped.

2. A device according to Claim 1, characterized in that needles (9, 11) whose engagement side ends extend at least as far as the internal periphery of the inserts are embedded in the support material.

3. A device according to Claim 2, characterized in that the needles (11) are disposed in the support material with an inclination differing from the radial direction.

4. A device according to Claim 2 or 3, characterized in that the needle contour has a point of discontinuity (11a).

5. A device according to Claims 2 to 4, characterized in that the ends of the needles on the clamping jaw side terminate in the clamping jaws at a distance in front of the bearing faces of the elastomeric inserts.

6. A device according to Claim 1, characterized in that the embedded particles are granular particles and consist of one of the following materials: diamond, glass, ceramics, corundum, quartz.

7. A device according to Claim 6, characterized in that the granular particles consist of a mixture of the following materials: diamond, glass, ceramics, corundum, quartz.

8. A device according to one of Claims 1, 6, 7, characterized in that the granular particles are of substantially identical size.

9. A device according to one of Claims 1, 6, 7, characterized in that the granular particles have different sizes.

10. A device according to one of Claims 1 to 9, characterized in that the inserts are glued into the clamping jaws.

11. A device according to one of Claims 1 to 10, characterized in that the inserts and clamping jaws are positively inter-connected by a profile which extends perpendicular to the direction of transmission of force.

12. A device according to one of Claims 1 to 11, characterized in that the inserts are disposed in chamber-shaped recesses in the clamping jaws.

13. A device according to one of Claims 1 to 12, characterized in that the clamping jaws with the inserts are constructed in shell shape to engage around annular members.

14. A device according to Claim 13, characterized in that the angle subtended by a clamping jaw with insert is substantially 180°.

15. A device according to Claim 13, characterized in that the insert (21) is disposed in a multi-part adaptor (23), and the adaptor parts are attached to wedges (26) of a tube wedge clamp for lowering and holding a pipe string (30).

16. A device according to Claim 15, characterized in that the adaptor parts (23a - 23b) are positively connected to the wedges.

17. A device according to one of Claims 13, 15, 16, characterized in that the adaptor parts with the inserts subtend an angle of substantially 120°.

## Revendications

1. Dispositif pour introduire des forces translatoires et/ou des couples de rotation dans des corps mobiles avec une couche ou couche intermédiaire en un élastomère disposée entre les pièces transmettant les forces et les corps mobiles, caractérisé en ce que l'élastomère est disposé sous forme de garnitures dans des machoîres de serrage du dispositif et est prévu comme matériau de support pour un grand nombre de particules noyées dans celui-ci avec des pointes orientées contre les surfaces d'application des corps à serrer.

2. Dispositif selon la revendication 1, caractérisé en ce que des aiguilles (9, 11) sont incorporées dans le matériau de support, leurs extrémités du côté de la prise s'étendant au moins jusqu'à la périphérie intérieure des garnitures.

3. Dispositif selon la revendication 2, caractérisé en ce que les aiguilles (11) sont disposées dans le matériau de support avec une inclinaison qui s'écarte de la direction radiale.

4. Dispositif selon la revendication 2 ou 3, caractérisé en ce que le profil des aiguilles comporte une zone (11a) de discontinuité ou de déviation.

5. Dispositif selon les revendications 2 à 4, caractérisé en ce que les extrémités des aiguilles du côté des machoîres de serrage se terminent à distance devant les surfaces de butée des garnitures en matériau élastomère sur les machoîres de serrage.

6. Dispositif selon la revendication 1, caractérisé en ce que les particules incorporées sont des particules granulaires et sont composées de l'un des matériaux suivants : diamant, verre, céramique, corindon, quartz.

7. Dispositif selon la revendication 6, caractérisé en ce que les particules granulaires sont composées d'un mélange des matériaux suivants : diamant, verre, céramique, corindon, quartz.

8. Dispositif selon l'une des revendications 1, 6, 7 caractérisé en ce que les particules granulaires présentant approximativement la même taille.

9. Dispositif selon l'une des revendications 1, 6, 7 caractérisé en ce que les particules granulaires présentant des tailles différentes.

10. Dispositif selon l'une des revendications 1 à 9 caractérisé en ce que les garnitures sont maintenues par collage dans les mâchoires de serrage.

11. Dispositif selon l'une des revendications 1 à 10, caractérisé en ce que les garnitures et les mâchoires de serrage s'engagent l'une avec l'autre au moyen d'un profilage dirigé perpendiculairement à la direction de transmission de forces afin de réaliser une liaison par ajustement de formes.

12. Dispositif selon l'une des revendications 1 à 11, caractérisé en ce que les garnitures sont disposées dans des évidements en forme de chambre des mâchoires de serrage.

13. Dispositif selon l'une des revendications 1 à 12, caractérisé en ce que les mâchoires de serrage avec leurs garnitures sont réalisées en forme de coquilles afin de saisir des éléments tubulaires.

14. Dispositif selon la revendication 13, caractérisé en ce que l'angle de prise d'une mâchoire de serrage avec sa garniture est d'environ 180°.

15. Dispositif selon la revendication 13, caractérisé en ce que les garnitures (21) sont disposées dans un organe d'adaptation (23) en plusieurs parties et les parties de l'organe d'adaptation sont fixées dans des cales (26) d'une pince à cales de serrage pour tube pour libérer et pour serrer une ligne de tubes (30).

16. Dispositif selon la revendication 15, caractérisé en ce que les parties (23a à 23c) de l'organe d'adaptation sont reliées aux cales par ajustement de formes.

17. Dispositif selon l'une des revendications 13, 15, 16, caractérisé en ce que les parties de l'organe d'adaptation avec les armatures présentent un angle de serrage d'environ 120°.
